# EUROPÄISCHE PATENTSCHRIFT

(11) **EP 0 424 597 B1**
(45) Veröffentlichungstag und Bekanntmachung des Hinweises auf die Patenterteilung: **28.06.1995**
(21) Anmeldenummer: 90100344.2
(22) Anmeldetag: 09.01.1990
(51) Int. Cl.: F23N 5/00

(54) **Verfahren zum Überwachen und sicherheitsmässigen Einhalten des Betriebs von kaminlosen Öfen, insbesondere von Petroleumöfen, und Vorrichtung zur Durchführung des Verfahrens**
Method for supervising and stopping the working of stoves in a safe manner, especially paraffin stoves and device for carrying out this method
Procédé pour contrôler et arrêter le fonctionnement des fours conformément à la sécurité notamment des fours à pétrole et dispositif pour exécuter ce procédé

(30) Priorität: 26.10.1989 WO PCT/DE89/00692
(43) Veröffentlichungstag der Anmeldung: 02.05.1991
(73) Patentinhaber: TOYOTOMI CO., LTD., Mizuho-ku Nagoya, 467 (JP); ZIBROWIUS GmbH, D-14199 Berlin (DE)
(72) Erfinder: Van Bemmel, Jan, C. Ing., 4245 TS Leerbroek (NL)
(74) Vertreter: Hoffmann, Klaus-Dieter, Dipl.-Ing.

(56) Entgegenhaltungen:
- EP-A- 0 085 224
- WO-A-86/05860
- DE-A- 3 435 902
- GB-A- 2 081 905
- US-A- 4 449 919
- PATENT ABSTRACTS OF JAPAN vol. 12, no. 21 (M-661)(2868) 22 Januar 1988,& JP-A-62 178818 (TOYOTOMI KOGYO) 5 August 1987,

## Beschreibung

Die Erfindung betrifft ein Verfahren zum Überwachen und sicherheitsmäßigen Einhalten des Betriebs eines kaminlosen Ofens, insbesondere eines Petroleumofens, in einem Innenraum sowohl im normalen Heizzustand, bei dem die vom Brenner des Ofens erzeugte Flammenhöhe innerhalb eines vorbestimmten Bereiches liegt, dessen Überschreiten strahlungssensitiv erfaßt wird, als auch außerhalb des normalen Heizzustandes, wobei beim Über- wie beim Unterschreiten des vorbestimmten Bereiches jeweils ein entsprechendes Steuersignal erzeugt und einem elektronischen Steuerkreis eingegeben wird, damit einerseits der normale Heizzustand wieder hergestellt werden kann und andererseits beim fortdauernden Betrieb des Brenners außerhalb des vorbestimmten Bereiches der Flammenhöhe über eine vorbestimmte Zeitspanne hinaus ein Warnsignal erzeugt und nach einer entsprechenden Verzögerung der Brenner selbsttätig ausgeschaltet wird.

Die Erfindung betrifft ferner eine Sicherheitsvorrichtung zum Überwachen und sicherheitsmäßigen Einhalten des Betriebs eines kaminlosen Ofens, insbesondere eines Petroleumofens, wie er im Oberbegriff des Patentanspruchs 12 zur Durchführung des erfindungsgemäßen Verfahrens beschrieben ist.

Die Sicherheitsbestimmungen im Zusammenhang mit einer Innenraumverschmutzung, die durch kaminlose Öfen, insbesondere Petroleumöfen verursacht sein kann, sind in letzter Zeit in den europäischen Ländern verschärft worden und erfordern ein strenges Überwachen und sicherheitsmäßiges Einhalten des Betriebs derartiger kaminloser Öfen, wie z.B. von Petroleumöfen mit ein- oder zweistufigen Brennern (vgl. US-A-43 90 003).

Bekannt ist eine Sicherheitsvorrichtung für Öfen, insbesondere für Petroleumöfen (WO-A-86 05860), bei denen nach Erreichen des Normalbetriebs die Höhe der vom Brenner erzeugten Flammen außerhalb eines vorbestimmten Bereiches geraten und/oder das Ausmaß der Erhitzung der Heizeinrichtung wie des Brennerkopfes und zugeordneten Rohres so hoch werden kann, daß ein unerwünschter Betriebszustand des Ofens gegeben ist. Die bekannte Sicherheitsvorrichtung weist eine Sensoreinrichtung auf, die ein Überschreiten des vorbestimmten Bereiches der Flammenhöhe erfaßt und ein entsprechendes Meß- und/oder Steuersignal erzeugt, das einer Betätigungseinrichtung zugeleitet wird, durch die der Petroleumofen in den gewünschten Betriebszustand zurückversetzt oder ausgeschaltet wird. Für einen Petroleumofen mit einem einstufigen Brenner weist die Sensoreinrichtung der bekannten Sicherheitsvorrichtung zwei Lichtsensoren oder die Wärmestrahlung erfassende Sensoren auf, die jeweils der oberen bzw. unteren Grenze des vorbestimmten Bereiches der Flammenhöhe im Normalbetrieb des Petroleumofens zugeordnet sind. Entsprechend dem von den Lichtsensoren erzeugten Meßsignalen beim Überschreiten des vorbestimmten Bereiches der Flammenhöhe erfolgt ein automatisches Nachstellen oder ein Nachstellen von Hand des Dochtes des Brenners oder dessen zwangsweise Ausschaltung mittels eines herabfallenden Schalthebels, wenn der vorbestimmte Bereich der Flammenhöhe fortdauernd über eine vorbestimmte Zeit überschritten wird.

Diese bekannte Sicherheitsvorrichtung, die allein auf dem Prinzip der strahlungssensitiven Erfassung der Flammenhöhe basiert, genügt nicht den neuesten Sicherheitsanforderungen, da es einige Unsicherheitsfaktoren in sich birgt. Wenn z.B. der Brenner von Anfang an nur bei der niedrigst möglichen Flammenhöhe betrieben wird, wird diese von dem Lichtsensor überhaupt nicht erfaßt, der der unteren Grenze des vorbestimmten Bereiches der Flammenhöhe zugeordnet ist. Brennt der Brenner nun bei der niedrigsten Flammenhöhe über einen langen Zeitraum, weil der Benutzer z.B. das Ausschalten des Ofens vergessen hat, so ist die Gefahr der Bildung eines unzulässig hohen CO₂-Gehaltes in der Innenraumluft gegeben, da eine automatische Ausschaltung des Ofens in Er mangelung einer lichtsensitiven Erfassung der niedrigsten Flammenhöhe nicht erfolgt.

Da im Dochtgewebe stets Unebenheiten vorhanden sind, kann im normalen Heizungsbetrieb des Ofens die Brennerflamme häufig kurzfristig die obere Grenze des vorbestimmten Bereiches der Flammenhöhe überschreiten, was bei der bekannten Sicherheitsvorrichtung zu einem vorschnellen automatischen Ausschalten des Brenners führen kann, obwohl der maximal zulässige CO₂-Wert in der Innenraumluft noch gar nicht erreicht ist. Eine solche vorschnelle Ausschaltung des Brenners ist bei einem mit der bekannten Sicherheitsvorrichtung ausgerüsteten Ofen mit einer intensiven Geruchs- und Rußbildung verbunden, da eine ausreichende Zeit für und Abkühlung des heißen Rohres des Brenners nicht gegeben ist und das im Dochtgewebe enthaltene Petroleum somit durch die Hitzeabstrahlung des Brenners unter starker Geruchsbildung verdampft.

In Innenräumen, in denen ein kaminloser Petroleumofen brennt, und die Luftventilation ungenügend ist, steigt die CO₂-Konzentration und die O₂-Konzentration verringert sich (CH₄+ 2O₂ → CO₂ + 2H₂O). Ein Mangel an Sauerstoff hat aber eine unvollständige Verbrennung zur Folge, die ein Ansteigen der CO- und CO₂-Konzentration mit sich bringt. Es besteht somit eine direkte Beziehung einerseits zwischen der O₂- und der CO₂- bzw. der CO-Konzentration und andererseits zwischen der CO₂- und der CO-Konzentration. Steigt die CO₂-Konzentration an, so steigt auch die CO-Konzentration an.

Gassensoren, die z.B. in Verbindung mit Mikrocomputern zur automatischen Regelung von Luftreinigungsvorrichtungen oder Ventilatoren dienen und über elektrische Widerstandsänderungen den Anteil von CO, H₂ und einigen anderen gasförmigen organischen Bestandteilen erfassen, wie z.B. Komponenten von Küchenabgasen, Zigarettenrauch oder Autoabgasen, sind an sich bekannt (Figaro Eng. Inc. Typ TGS 800).

Aus der US - A -4 449 919 geht ein Verfahren und eine Vorrichtung zur Überwachung eines kaminlosen Ofens hervor, bei dem bzw. der ein O₂-Sensor zum Einsatz kommt, der bei einer bestimmten Flammenhöhe anspricht und ein Abschaltsignal zum Brenner liefert.

Auch im medizinischen Bereich ist der Einsatz von O₂-Sensoren bekannt, und zwar zur Überwachung der Sauerstoffanreicherung in Beatmungsgeräten (US-A-44 95 051). Ein derartiger O₂-Sensor ist z.B. als galvanische Zelle ausgebildet, die eine Anode aus Blei, eine aus Gold hergestellte Sauerstoffkathode und einen schwach sauren Elektrolyten aufweist.

Der Erfindung liegt die Aufgabe zugrunde, ein Verfahren der eingangs erwähnten Art sowie eine Vorrichtung zur Durchführung des Verfahrens anzugeben, bei dem bzw. der die zuvor erwähnten Nachteile vermieden werden und den erhöhten Sicherheitsanforderungen Genüge getan wird. Insbesondere soll für eine Überwachung und eine sicherheitsmäßige Einhaltung des Betriebs von Petroleumöfen gesorgt werden, die nicht zwingend von einer strahlungssensitiven Erfassung der Flammenhöhe abhängig sind.

Die der Erfindung zugrunde liegende Aufgabe wird erfindungsgemäß dadurch gelöst, daß der Anteil von O₂ im Abgas des Brenners innerhalb des Petroleumofens sensitiv erfaßt und als Maß für die Überwachung des im Abgas des Brenners enthaltenden Anteils von CO₂ verwendet und in ein das Steuersignal bildendes Spannungssignal umgewandelt wird, wobei bei Betrieb des Brenners außerhalb des vorbestimmten Bereiches der Flammenhöhe die sensitive O₂-Erfassung programmgesteuert sowohl zur Wiederherstellung des normalen Heizzustandes als auch zur Überwachung des Betriebs bei niedrigster Flammenhöhe dient und über den elektronischen Steuerkreis die Erzeugung des Warnsignals sowie der verzögerten selbsttätigen Ausschaltung des Brenners jeweils bei einem vorbestimmten ersten bzw. einem vorbestimmten zweiten geringeren O₂-Anteil im Abgas des Brenners erfolgen, die jeweils einem vorbestimmten CO₂-Anteil in der Innenraumluft entsprechen.

Vorteilhafte Weiterbildungen des erfindungsgemäßen Verfahrens ergeben sich aus den Patentansprüchen 2 bis 11.

Das erfindungsgemäße Verfahren zeichnet sich vorzugsweise dadurch aus, daß die Erzeugung des Warnsignals und die selbsttätige Ausschaltung des Brenners erfolgen, wenn der O₂ - Anteil im Abgas des Brenners den Wert erreicht hat, der dem maximal zulässigen Anteil von 0,8 % CO₂ in der Innenraumluft entspricht.

Vorzugsweise erfolgt die selbsttätige Ausschaltung des Brenners z.B. 90 sec. nach Auslösung des das zu geringe O₂-bzw. das zu hohe Co-CO₂-Niveau in der Innenraumluft anzeigenden Warnsignals.

Die erfindungsgemäße Sicherheitsvorrichtung zum Überwachen und Einhalten des Betriebs eines kaminlosen Ofens, insbesondere eines kaminlosen Ofens gemäß dem Oberbegriff des Patentanspruchs 12 dient zur Durchführung des erfindungsgemäßen Verfahrens nach den Patentansprüchen 1 bis 11 und zeichnet sich dadurch aus, daß die Sensoreinrichtung zusätzlich einen mit einem Mikroprozessor gekoppelten O₂-Sensor aufweist, der innerhalb des Gehäuses des Petroleumofens im unteren Gehäusebereich gehaltert ist, den Anteil von O₂ im Abgas des Brenners innerhalb des Petroleumofens erfaßt, der als Maß für die Überwachung des im Abgas des Brenners enthaltenen Anteils von CO dient und in ein das Steuersignal bildendes Spannungssignal des elektronischen Steuerkreises umwandelbar und vom elektronischen Steuerkreis der Dochtverstelleinrichtung, der Warneinrichtung und der Ausschalteinrichtung für den Brenner, die jeweils mit dem elektronischen Steuerkreis verbunden sind, eingebbar ist, wobei bei Betrieb des Brenners außerhalb des vorbestimmten Bereiches der Flammenhöhe das Spannungssignal des O₂-Sensors eine Betätigung der Dochtverstelleinrichtung zur Wiederherstellung des normalen Heizzustandes bewirkt und zur Überwachung des Betriebs bei niedrigster Flammenhöhe dient derart, daß bei einer vorbestimmten ersten und einer vorbestimmten zweiten, geringeren vom O₂-Sensor erfaßten O₂-Konzentration im Abgas des Brenners die Warneinrichtung bzw. die selbsttätige Ausschalteinrichtung des Brenners vom elektronischen Steuerkreis in Funktion gesetzt ist, und daß eine Erschütterungssicherung vorgesehen ist.

Vorteilhafterweise kann ferner ein CO-Sensor auf einer elektronischen Schaltplatine vorgesehen sein, die an einer Halterung in einer oberen Ecke des Gehäuses des Petroleumofens hinter einem, die vom Brenner abgestrahlte Hitze reflektierenden, eine Durchlaßöffnung aufweisenden Schirms derart angeordnet ist, daß ein durch die Durchlaßöffnung des Reflektorschirms tretender minimaler Abgasstrom auf den CO-Sensor trifft.

Mit dem erfindungsgemäßen Verfahren und der erfindungsgemäßen Vorrichtung zu dessen Durchführung ist es möglich, den Betrieb von kaminlosen Öfen, insbesondere von Petroleumöfen, in Innenräumen unter - verglichen mit den amtlichen Sicherheitsvorschriften - noch strengeren Sicherheitsparametern korrekt zu überwachen und sicherheitsmäßig einzuhalten. Insbesondere ist die Erfassung der Höhe der Flammen des Brenners für eine exakte CO₂-Überwachung nicht zwingend notwendig.

Verringert sich z.B. die Sauerstoffkonzentration in der Innenraumluft, so verringert sich auch die Flammenhöhe, was bedeutet, daß z.B. bei einem Petroleumofen mit zweistufigem Brenner die zweite Brennerstufe nicht mehr in Funktion ist, was eine höhere CO-Emission und damit eine erhöhte CO₂-Konzentration in der Innenraumluft bedingt. Die erfindungsgemäße Sicherheitsvorrichtung erfaßt exakt und unmittelbar eine Verringerung der Sauerstoffkonzentration im Gehäuse des Petroleumofens, wodurch eine Steigerung der CO₂-Konzentration in der Innenraumluft exakt überwacht wird. Gleichzeitig vermag die erfindungsgemäße Sicherheitsvorrichtung genau und unmittelbar die höhere CO-Konzentration bereits im Inneren des Gehäuses des Petroleumofens zu erfassen und gewährleistet somit eine exakte Überwachung der minimalen Flammenhöhe des Brenners des Petroleumofens.

Die erfindungsgemäße Sicherheitsvorrichtung erfaßt über die Messung der O₂-Konzentration im Abgas des Brenners im Gehäuse des Petroleumofens die CO₂-Konzentration in der Innenraumluft und transformiert die jeweilige O₂-Konzentration in ein Spannungssignal. Der Sollwert ist die Spannung, die der maximal zulässigen CO₂-Konzentration in der Innenraumluft entspricht, die für die erfindungsgemäße Sicherheitsvorrichtung auf 0,8 % festgelegt ist. Wenn die CO₂-Konzentration in der Innenraumluft 0,8 % (der maximal zulässige Wert gemäß TÜV ist 1 %) überschreitet, wird der Brenner von der Ausschaltvorrichtung der erfindungsgemäßen Sicherheitsvorrichtung automatisch ausgeschaltet. D.h. die von der erfindungsgemäßen Sicherheitsvorrichtung vorgegebenen Sicherheitsbestimmungen liegen beträchtlich unter den amtlich vorgegebenen Richtlinien.

Die Messung des CO₂-Gehaltes in der Innenraumluft erfolgt mit dem als galvanische Zelle ausgebildeten O₂-Sensor, der auf einer vom Gehäuse des Petroleumofens gehalterten Schaltungsplatine angeordnet ist.

Die Kontrolle des CO₂-Gehaltes erfolgt in folgendem Verfahrensablauf:
1. Eine Zeitverzögerung der Kontrolle des CO₂-Gehaltes nach Einschalten des Petroleumofens von z.B. 4 Minuten, damit sich die Sensorspannung in diesem Zeitraum stabilisiert,
2. eine Alarmverzögerung von z.B. 30 Sekunden, um temporale Störungen auszuschließen,
3. Erzeugung eines intermittierenden z.B. aus 3 Tönen bestehenden Summersignals einer Dauer von maximal 90 sec, das anzeigt, daß der CO-CO₂-Gehalt in der Innenraumluft zu hoch ist. Während dieser Zeitdauer kann die Innenraumbelüftung z.B. durch Öffnen einer Tür oder eines Fensters verbessert und damit die CO-CO₂-Konzentration verringert werden.
4. Ausschalten des Petroleumofens durch die Wirkung des Elektromagneten, wenn die Belüftung des Innenraums nicht innerhalb von 90 sec. verbessert worden ist.

Fehlfunktionen des O₂-Sensors infolge seines Betriebs bei sehr niedrigen Temperaturen oder aufgrund des Endes seiner Betriebslebensdauer haben eine Sensorausgangsspannung U_{Sensor} von weniger als 30 mV zur Folge, welcher Zustand durch ein intermittierendes z.B. aus 7 Pieptönen bestehendes Summersignal 90 sec. nach Abschalten des Petroleumofens angezeigt wird.

Der in der erfindungsgemäßen Sicherheitsvorrichtung verwendete O₂-Sensor weist folgende Vorteile auf:
1. Extrem lange Lebensdauer (5 bis 10 Jahre).
2. Unempfindlichkeit gegenüber CO₂ und anderen sauren Komponenten.
3. Erhöhte Zuverlässigkeit und Genauigkeit, da eine unmittelbare Beziehung zwischen einer O₂-Abnahme und einer CO/CO₂-Zunahme gegeben ist, die aufgrund des Verbrennungsvorganges in nicht gelüfteten Räumen auftritt.
4. Möglichkeit der Bestimmung der Alarmspannung Uₐ des O₂-Sensors.
5. Eigene Leistungsversorgung des als galvanische Zelle ausgebildeten O₂-Sensors, so daß eine Gleichspannung von 3 V des elektronischen Steuerkreises des Petroleumofens aufrecht erhalten werden kann.

Es könnte lediglich zu beachten sein, daß sich ein sehr geringer Spannungsunterschied zwischen der Betriebsspannung Uₒ und der Spannung ergeben kann, die dem CO₂-Gehalt von 0,8 % in der Innenraumluft entspricht. Wie aus den in der nachfolgenden Tabelle 1 aufgeführten Versuchsergebnissen hervorgeht, beträgt die Alarmspannung des O₂-Sensors Uₐ 2 mV. Es ist daher mit Blick auf die Stabilität und das Verhältnis Geräusch/Signal sowie hinsichtlich der Unempfindlichkeit des O₂-Sensors gegenüber Temperaturschwankungen ein Operationsverstärker hoher Qualität erforderlich, und zwar mit einem Uₐ-Verstärkungsfaktor von K = 100. Die Genauigkeit der CO₂-Kontrolle hängt hauptsächlich von Spannungsabweichungen in der Hardware des elektronischen Steuerkreises des Petroleumofens und von der Spannungsabweichung (Drift) des O₂-Sensors ab. Die durchschnittlichen Spannungsabweichungen des O₂-Sensors der erfindungsgemäßen Sicherheitsvorrichtung während eines Jahres beträgt 2 %.

Wird angenommen, das Ausgangssignal des O₂-Sensors habe eine Spannung von 50 mV, so bedeutet das eine Spannungsabweichung von einem Millivolt pro Jahr. Bei Uₐ = 2 mV ergibt eine bei der Herstellung des Petroleumofens mittels eines Potentiometers fest eingestellten Betriebsspannung Uₒ eine hohe Zuverlässigkeit der CO₂-Kontrolle im Verlaufe eines Jahres.

Während der Prüfperiode schwankt die Betriebsspannung Uₒ geringfügig von Tag zu Tag. Wird der mit einem O₂-Sensor ausgerüstete Petroleumofen in einem gut gelüfteten Raum eingeschaltet, so steigt die Sensorspannung U_{Sensor} im Verlaufe von 90 Minuten auf ca. 2 mV aufgrund der Temperatureinflüsse.

Durch den Einbau eines Mikroprozessors in das Steuersystem der erfindungsgemäßen Sicherheitsvorrichtung ist es möglich, die oben aufgezeigten Probleme in den Griff zu bekommen. Die Betriebsspannung Uₒ kann mit Hilfe des Mikroprozessors nach jedem Einschaltvorgang des Brenners des Petroleumofens als maximaler Spannungswert bestimmt werden, bevor die Sensorspannung aufgrund einer schlechten Belüftung des Innenraums abfällt. Die Sensorspannung wird alle 4 Minuten erfaßt und mit dem vorhergehenden Spannungswert verglichen. Nach Bestimmung der Betriebsspannung Uₒ ergibt sich die Alarmspannung des Sensors Uₐ aufgrund der Formel Uₐ = Uₒ - Δ Uₐ.

Durch die Bestimmung der Betriebsspannung Uₒ nach jeder Einschaltung des Brenners ergibt sich der Vorteil, daß der Einfluß einer Spannungsdrift auf die CO₂-Kontrolle ausgeschaltet wird. Ein Problem tritt jedoch in der Situation auf, wenn sich die Belüftung des Innenraums nach Abschalten des Brenners aufgrund eines zu hohen CO₂-Niveaus in einem schlecht belüfteten Raum nicht verbessert hat und der Petroleumofen unvorsichtigerweise wieder eingeschaltet ist, obwohl der CO₂-Gehalt des Raumes noch viel zu hoch ist. Die entsprechende Sensorspannung, die von der Spannung in einem gut belüfteten Zustand des Innenraumes abweicht, würde dann in nachteiliger Weise als Betriebsspannung Uₒ verwendet werden. Dies hätte zur Folge, daß ein Abschalten bei einem zu hohen CO₂-Niveau dessen weiteres Ansteigen nach jedem Einschalten des Petroleumofens mit sich bringen würde.

Dieses Problem läßt sich dadurch lösen, daß die Betriebsspannung Uₒ für einen Zeitraum von 45 Minuten fest für den Fall eingestellt wird, daß der Brenner aufgrund eines hohen CO₂-Niveaus in der Innenraumluft ausgeschaltet worden ist. Wird der Brenner während dieses Zeitraumes wieder eingeschaltet, so findet die festgesetzte Betriebsspannung Uₒ Anwendung für die CO₂-Kontrolle. Es wird angenommen, daß nach dem Zeitraum von 45 Minuten das CO₂-Niveau wieder den normalen Zustand eingenommen hat, so daß die Betriebsspannung Uₒ in der zuvor beschriebenen Weise wieder bestimmt wird.

Wenn die Brennerflamme den vorbestimmten Bereich der Flammenhöhe überschreitet, kann Ruß oder Rauch entstehen und es ist Brandgefahr gegeben. Der der maximal zulässigen Flammenhöhe zugeordnete Lichtsensor der erfindungsgemäßen Sicherheitsvorrichtung, der in entsprechender Höhe neben der Verbrennungskammer des Petroleumofens angeordnet ist, sorgt in Zusammenwirkung mit dem elektronischen Steuerkreis der erfindungsgemäßen Sicherheitsvorrichtung für die erforderlichen Steuerfunktionen wie
1. eine Zeitverzögerung von z.B. 3 sec., um temporale Störungen auszuschließen,
2. eine akustische intermittierende Alarmerzeugung (z.B. 5 Töne), wenn die obere Grenze des vorbestimmten Bereiches der Flammenhöhe des Brenners überschritten wird und
3. eine automatische Ausschaltung des Brenners, wenn die Flammenhöhe innerhalb von z.B. 60 sec. nach Auslösung des Alarmsignals nicht in den vorbestimmten Bereich der Flammenhöhe zurückgestellt worden ist.

Da bei ungenügender Innenraumbelüftung beim Betrieb des Petroleumofens mit zu hoher Brennerflamme der auftretende Mangel an Sauerstoff eine unvollständige Verbrennung und damit ein Ansteigen der CO-CO₂-Konzentration in der Innenraumluft bewirkt, ist über den O₂-Sensor der erfindungsgemäßen Sicherheitsvorrichtung neben der Überwachung durch den Lichtsensor eine zusätzliche Überwachung bei Betrieb des Brenners mit unzulässig hoher Brennerflamme gegeben.

Von Wichtigkeit ist, beim selbsttätigen Ausschalten des Brenners eine Qualm- und damit verbundene Geruchsbildung zu verhindern, wie sie bei mit herkömmlichen Sicherheitsvorrichtungen ausgerüsteten Petroleumöfen auftreten.

Das erfindungsgemäße Verfahren und die erfindungsgemäße Sicherheitsvorrichtung gewährleisten eine automatische Ausschaltung des Brenners in annähernd geruchsverhindernder Weise.

Die erfindungsgemäße Sicherheitsvorrichtung ermöglicht eine geruchsverhindernde selbsttätige Ausschaltung des Brenners, und zwar durch den Ablauf folgender Verfahrensschritte: Der Einstelldrehknopf der Dochtverstelleinrichtung des Brenners wird entsprechend einer sehr geringen Flammenhöhe eingestellt. Die korrekte Einstellung wird durch eine farbige Markierung und ein akustisches intermittierendes Signal von z.B. 3 sec. angezeigt. In dieser Einstellung der Dochteinstellvorrichtung brennt der Brenner dann z.B. noch 4 Minuten, um die Emission von geruchsbildenden Komponenten zu verringern. In diesem Zeitraum können das Heizrohr und der Brennerkopf ausreichend abkühlen. Hierauf schaltet ein aktivierter Elektromagnet der Ausschalteinrichtung den Brenner mit einer minimalen Geruchsentwicklung aus. Der Abkühlvorgang kann aber auch jederzeit durch Aufwärtsdrehen des Dochtes mittels des Einstelldrehknopfes der Dochteinstellvorrichtung des Brenners beendet werden.

In die erfindungsgemäße Sicherheitsvorrichtung ist ein auswechselbarer Batteriesatz für die Versorgung aller elektrischer Stromabnehmer des Petroleumofens, wie z.B. der Zündspule, des elektronischen Steuerkreises mit dem Mikroprozessor, dem Heizelement des CO-Sensor, einbezogen.

Bei Drehen der Dochtverstelleinrichtung im Uhrzeigersinn wird der Hauptschalter betätigt, der den elektronischen Schaltkreis schließt. Zunächst wird eine Batterieprüfung durchgeführt. Ist die Spannung der Batterie U_{b} kleiner als 2,3 V, so ist keine Zündung möglich und ein fortlaufendes Summersignal ertönt für z.B. 30 sec., das anzeigt, daß die Batterie ausgewechselt werden muß. Nach 30 sec. wird das Alarmsignal unterbrochen und der Aufheiz- oder Heizvorgang des Petroleumofens wird durch Tätigwerden des Elektromagneten ausgesetzt, der eine Rückstellung des Dochtes bewirkt.

Liegt die Spannung der Batterie im normalen Bereich, so ist die Zündung möglich und muß innerhalb von z.B. 15 sec. erfolgen. Wird die Zündung nach 15 sec. nicht vorgenommen, ertönt ein intermittierendes Summersignal z.B. 90 sec. lang, während der die Zündung des Petroleumofens noch möglich ist. Hat nach 90 sec. die Zündung nicht stattgefunden, wird die Einschaltung des Petroleumofens durch Wirkung des Elektromagneten rückgängig gemacht.

Nach erfolgreicher Zündung setzt ein periodischer Überwachungszyklus ein, in dessen Verlauf die Batteriespannung in der oben beschriebenen Weise überprüft sowie 4 Minuten nach Beginn des Aufheizvorganges des Petroleumofens die Kontrolle der Flammenhöhe sowie des CO₂-Gehaltes im Abgas durchgeführt werden.

Bei der erfindungsgemäßen Sicherheitsvorrichtung erweist sich als vorteilhaft, daß die erforderliche Frequenz des Mikroprozessors den Stromverbrauch I des elektronischen Steuerkreises verhältnismäßig gering gestalten läßt. Der Mikroprozessor arbeitet zufriedenstellend zwischen 0,5 und 5 MHz. Bei f = 0,5 MHz ist I gemäß Wahl gleich 2,5 mA. Bei f = 5 MHz ist I = 30 mA. Bei f = 0,5 MHz ist der Mikroprozessor zwar träger als bei f = 5 MHz, was jedoch bei dem vorliegenden Einsatz des Mikroprozessors nicht ins Gewicht fällt.

Von Wichtigkeit ist schließlich, daß die erfindungsgemäße Sicherheitsvorrichtung einen im Gehäuse des Petroleumofens angeordneten Mechanismus aufweist, durch den bei Fehlen oder unkorrektem Einsetzen der Batterie im Batteriegehäuse die Zündeinrichtung des Brenners oder die Dochtverstelleinrichtung in ihrer Funktionsaufnahme gehindert werden.

Die Prüfung des Brennstoffpegels erfolgt mit einer üblichen Schaltung kontinuierlich am Boden des Brennstofftanks. Ist der Pegel des Brennstoffs zu niedrig, wird z.B. 3 Minuten lang ein intermittierendes Summersignal zusammen mit einem Bodenblinklicht erzeugt. Der am Boden des Brennstofftanks in diesem Zustand vorhandene Brennstoff reicht aus, um den Brenner ca. 30 Minuten brennen zu lassen.

Das erfindungsgemäße Verfahren und die erfindungsgemäße Sicherheitsvorrichtung zu seiner Durchführung werden nun anhand der Zeichnungen erläutert. In diesen sind:
- Fig. 1: eine schematische Schnittansicht eines mit der Sicherheitsvorrichtung ausgerüsteten Petroleumofens,
- Fig. 2: eine perspektivische Ansicht des Petroleumofens nach Fig. 1,
- Fig. 3: ein Diagramm, aus dem die Bestimmung der Betriebsspannung Uₒ des O₂-Sensors hervorgeht,
- Fig. 4: ein Diagramm, aus dem die Beziehung des Sauerstoffgehaltes der Innenraumluft über die Zeit und der CO-CO₂-Konzentration hervorgeht,
- Fig. 5: ein Blockdiagramm, aus dem das Verfahren zum Überwachen und sicherheitsmäßigen Einhalten des Betriebs des Petroleumofens hervorgeht,
- Fig. 6a und 6b: perspektivische Ansicht zweier Ausführungsformen eines Mechanismus der erfindungsgemäßen Sicherheitsvorrichtung, durch den bei einem Fehlen oder unkorrekten Einsetzen der Batterie in das Batteriegehäuse eine Zündung des Brenners bzw. ein Verstellen der Dochtverstelleinrichtung verhindert wird.

Der aus den Fig. 1 und 2 hervorgehende Petroleumofen 1 weist ein Gehäuse 2 auf, in dem mittig ein eine Dochtverstelleinrichtung 3 aufweisender Brenner 4 angeordnet ist, der ein- oder zweistufig ausgebildet sein kann, und ein eine Verbrennungskammer 5 bildendes, teilweise perforiertes, oben offenes Brennergehäuse 6 besitzt. Zwischen dem Brennergehäuse 6 und der in Fig. 1 links liegenden Rückwand 7 des Gehäuses 2 des Petroleumofens 1 ist ein sich vertikal nach unten erstreckender Hitzereflexionsschirm 8 gehaltert, der in Nähe der oberen Wand 9 des Gehäuses 2 des Petroleumofens 1 eine Durchlaßöffnung 10 aufweist, durch die ein Teil des oben aus dem Brennergehäuse 6 strömenden Abgases (Pfeil A) des Brenners 4 treten kann. An einer mit dem Boden des Gehäuses 2 befestigten senkrechten Halterung 12 ist ein als galvanische Zelle ausgebildeter O₂-Sensor 13 im unteren Bereich des Gehäuses 2 angebracht und mit einem Mikroprozessor eines elektronischen Steuerkreises 14 gekoppelt. Hinter dem Hitzereflexionsschirm 8 ist in der in Fig. 1 linken oberen Ecke des Gehäuses 2 ein CO-Sensor 11 auf einer Schaltungsplatine 15 für die CO-Überwachung derart angebracht, daß auf ihn der durch die Durchlaßöffnung 10 des Hitzereflexionsschirms 9 strömende Abgasanteil auftrifft. Die Schaltungsplatine 15 ist mit dem elektronischen Steuerkreis 14 der Sicherheitsvorrichtung verbunden, der wiederum mit einer nicht gezeigten Warnsignaleinrichtung und mit einer selbsttätigen Ausschalteinrichtung 16 für den Brenner 4 verbunden ist. Ein der oberen Grenze 17 eines vorbestimmten 3 Bereiches der Höhen der Flammen 18 des Brenners 4 zugeordneter Lichtsensor 19 ist hinter dem Hitzereflexionsschirm 8 derart angeordnet, daß er ein Überschreiten der oberen Grenze 17 des vorbestimmten Bereiches der Flammenhöhe durch die Flammen 18 erfaßt. Der Lichtsensor 19 ist mit dem elektronischen Steuerkreis 14 verbunden. Erfaßt der Lichtsensor 19 die Flammen 18 beim Überschreiten der oberen Grenze 17 des vorbestimmten Bereiches der Flammenhöhe, so erzeugt er ein Meßsignal, das dem elektronischen Steuerkreis 14 eingegeben wird, durch den ein akustisches Warnsignal erzeugt wird. Der Benutzer des Petroleumofens 1 muß nun innerhalb von 90 sec. die Dochtverstelleinrichtung 3 betätigen und die Höhe der Flammen 18 des Brenners 4 wieder in den vorbestimmten Bereich der Flammenhöhe entsprechend dem normalen Heizzustand des Brenners 4 zurückstellen. Erfolgt diese Rückstellung nicht innerhalb der genannten 90 sec., so wird die Ausschalteinrichtung 16 über den elektronischen Steuerkreis 14 betätigt und der Brenner 4 selbsttätig ausgeschaltet.

Wird der Petroleumofen 1 in einem gut gelüfteten Raum eingeschaltet, so steigt die Spannung U_{Sensor} des O₂-Sensors 13 der Sicherheitsvorrichtung im Verlaufe von 90 Minuten auf ca. 2 mV aufgrund der Temperatureinflüsse. Während des Betriebs des Petroleumofens 1 erfaßt der O₂-Sensor 13 fortlaufend den O₂-Gehalt der Luft im Gehäuse 2 und wandelt diesen fortlaufend in ein entsprechendes Spannungssignal. Aufgrund der unmittelbaren Beziehung zwischen einer O₂-Abnahme und einer CO₂-Zunahme ist das den O₂-Anteil angebende Spannungssignal jeweils ein Maß für den CO₂-Anteil in der Innenraumluft. Die Betriebsspannung Uₒ des O₂-Sensors 13 wird, wie aus Fig. 3 hervorgeht, nach dem Einschalten des Brenners 4 mit Hilfe des Mikroprozessors des elektronischen Steuerkreises 14 als maximaler Spannungswert bestimmt, bevor die Sensorspannung U_{Sensor} aufgrund einer schlechten Belüftung des Innenraumes abfällt. Wie Fig. 3 zeigt, wird die Sensorspannung U_{Sensor} alle 4 Minuten erfaßt und mit dem vorhergehenden Spannungswert verglichen. In Fig. 3 ist U₄ der maximale Spannungswert, bevor die Sensorspannung U_{Sensor} aufgrund der schlechten Belüftung des Innenraums abfällt (vgl. U₅ ist kleiner als U₄). Es gilt daher: U₄ = Uₒ. Die Alarmspannung Uₐ des O₂-Sensors 13 ergibt sich somit nach Bestimmung der Betriebsspannung zu Uₐ = Uₒ - Δ Uₐ. Entspricht der vom O₂-Sensor 13 erfaßte Sauerstoffanteil dem Spannungswert der Alarmspannung Uₐ, so wird ein Alarmsignal erzeugt. Wird die Belüftung des Innenraums nicht innerhalb von 90 sec. verbessert, so verringert sich der O₂-Gehalt weiter und der Petroleumofen wird durch die Wirkung eines die selbsttätige Ausschalteinrichtung 16 bildenden Elektromagneten bei einem vom O₂-Sensor 13 gelieferten Spannungswert U_{Sensor} ausgeschaltet, der kleiner als die Alarmspannung Uₐ ist.

Während des Betriebs des Petroleumofens 1 kann auch der CO-Sensor 11 fortlaufend den CO-Anteil im Abgas (Pfeil A) des Brenners 4 im Gehäuse 2 erfassen, wobei die gemessene CO-Konzentration fortlaufend durch die elektronische Schaltung der CO-Überwachung in eine entsprechend elektrische Spannung umgewandelt werden kann. Die CO-Konzentration kann zugleich als Maß für die in der Innenraumluft enthaltende CO₂-Konzentration verwendet werden. Im Diagramm gemäß Fig. 4 ist die prozentuale CO- und CO₂-Konzentration im Verhältnis zum prozentualen Sauerstoffgehalt in der Innenraumluft über die Zeit des Betriebs des Petroleumofens 1 aufgetragen. Es zeigt sich, daß über die unmittelbare Beziehung zwischen der O₂-Abnhahme und der CO₂-Zunahme eine entsprechende Beziehung zwischen der O₂-Abnahme und einer CO-Abnahme durch die Abhängigkeit der CO₂- und der CO-Zunahme gegeben ist.

Das Blockschaltbild gemäß Fig. 5 verdeutlicht die einzelnen Verfahrensschritte zum Überwachen und sicherheitsmäßigen Einhalten den Betriebs des Petroleumofens in einem Innenraum sowohl im normalen Beizzustand als auch außerhalb des letzteren, wobei die Kennzeichnungen der einzelnen Blöcke, auf die Bezug genommen wird, die funktionellen Zusammenhänge der einzelnen Verfahrensmaßnahmen verdeutlichen.

Aus den Fig. 6a und 6b gehen zwei Ausführungsformen eines Mechanismus der Sicherheitsvorrichtung hervor, von dem bei Fehlen oder unkorrektem Einsetzen der Batterie 20 im Batteriegehäuse 21 ein Zünden einer Zündeinrichtung des Brenners 4 verhindert bzw. ein Verstellen der Dochtverstelleinrichtung 3 blockiert wird und damit ein Entzünden des Dochtes durch ein Streichholz nicht möglich ist.

Der Mechanismus weist eine Funktionsfeder 22 auf, die bei korrektem Einsatz der Batterie, d.h. bei deren Anlage an einer Sensorplatte 23 im Batteriegehäuse 21, sich im zusammengedrückten Zustand befindet, wobei ein Auslösedraht 24, dessen eines Ende gemäß Fig. 6a mit einer Auslöseplatte 25 einer auf Erschütterungen (z.B. auch auf Erdbeben) ansprechenden Sicherung 26 und dessen anderes Ende mit der Sensorplatte 23 verbunden ist, locker ist, so daß ein Zünden des Brenners 4 möglich ist. Wird die Batterie 20 aus dem Batteriegehäuse 21 entfernt oder liegt letztere nicht exakt an der Sensorplatte 23 an, so wird letztere von der zusammengedrückten Funktionsfeder 22 nach vorn gedrückt, wodurch der Auslösedraht 24 gespannt und die Auslöseplatte 25 bewegt wird, wodurch die Sicherung 26 in Funktion tritt und eine Zündung verhindert bzw. eine Dochtverstellung blockiert wird oder eine Ausschaltung des Brenners 4 erfolgt. Bei der Ausführungsform gemäß Fig. 6b ist die Auslöseplatte 25 der Sicherung 26 durch einen Verriegelungshebel 27 ersetzt, mit der das eine Ende des Auslösedrahtes 24 verbunden ist, der den Verriegelungshebel 27 bei einer Bewegung der Funktionsfeder 22 in Funktion setzt, wodurch die Sicherung 26 ausgelöst wird.

## Patentansprüche

1. Verfahren zum Überwachen und sicherheitsmäßigen Einhalten des Betriebs eines kaminlosen Ofens, insbesondere eines Petroleumofens, in einem Innenraum sowohl im normalen Heizzustand, bei dem die vom Brenner des Ofens erzeugte Flammenhöhe innerhalb eines vorbestimmten Bereiches liegt, dessen Überschreiten strahlungssensitiv erfaßt wird, als auch außerhalb des normalen Heizzustandes, wobei beim Über- wie beim Unterschreiten des vorbestimmten Bereiches jeweils ein entsprechendes Steuersignal erzeugt und einem elektronischen Steuerkreis eingegeben wird, damit einerseits der normale Heizzustand wieder hergestellt werden kann und andererseits beim fortdauernden Betrieb des Brenners außerhalb des vorbestimmten Bereiches der Flammenhöhe über eine vorbestimmte Zeitspanne hinaus ein Warnsignal erzeugt und nach einer entsprechenden Verzögerung der Brenner selbsttätig ausgeschaltet wird,
dadurch gekennzeichnet,
daß der Anteil von O₂ im Abgas des Brenners innerhalb des Petroleumofens sensitiv erfaßt und als Maß für die Überwachung des im Abgas des Brenners enthaltenen Anteils von CO₂ verwendet und in ein das Steuersignal bildendes Spannungssignal umgewandelt wird, wobei bei Betrieb des Brenners außerhalb des vorbestimmten Bereiches der Flammenhöhe die sensitive O₂-Erfassung programmgesteuert sowohl zur Wiederherstellung des normalen Heizzustandes als auch zur Überwachung des Betriebs bei niedrigster Flammenhöhe verwendet wird und über den elektronischen Steuerkreis die Erzeugung des Warnsignals sowie der verzögerten selbsttätigen Ausschaltung des Brenners jeweils bei einem vorbestimmten ersten bzw. vorbestimmten zweiten, geringeren O₂-Anteil im Abgas des Brenners erfolgen, die jeweils einem vorbestimmten CO₂-Anteil in der Innenraumluft entsprechen.

2. Verfahren nach Anspruch 1, dadurch gekennzeichnet, daß die Erzeugung des Warnsignals und die selbsttätige Ausschaltung des Brenners erfolgen, wenn der O₂-Anteil im Abgas des Brenners den Wert erreicht hat, der dem maximal zulässigen Anteil von 0,8 % CO₂ in der Innenraumluft entspricht.

3. Verfahren nach Anspruch 1 und 2, dadurch gekennzeichnet, daß die selbsttätige Ausschaltung des Brenners 90 sec. nach Auslösung des das zu geringe O₂- bzw. das zu hohe CO/CO₂-Niveau im Abgas des Brenners anzeigenden Warnsignals erfolgt.

4. Verfahren nach Anspruch 1 bis 3, dadurch gekennzeichnet, daß nach jedem Einschalten des Brenners ein einen guten Belüftungszustand des Innenraums charakterisierender, maximaler Spannungswert, bei dem der Betrieb des Brenners erst nach einer Abschaltung wieder beginnen kann, mittels eines Mikroprozessors des elektronischen Schaltkreises als Betriebsspannung (Uₒ) bestimmt und für einen vorbestimmten Zeitraum fest eingestellt wird, wenn der Brenner ausgeschaltet worden ist.

5. Verfahren nach Anspruch 4, dadurch gekennzeichnet, daß die Betriebsspannung für 45 Minuten fest eingestellt wird, wenn der Brenner aufgrund eines zu hohen CO₂-Niveaus in der Innenraumluft ausgeschaltet worden ist.

6. Verfahren nach Anspruch 1, dadurch gekennzeichnet, daß die Spannung des O₂-Sensors zyklisch erfaßt und mit dem vorhergegehenden Wert der Sensorspannung verglichen wird.

7. Verfahren nach Anspruch 6, dadurch gekennzeichnet, daß die Erfassung der Spannung des O₂-Sensors alle 4 Minuten erfolgt.

8. Verfahren nach Anspruch 1, dadurch gekennzeichnet, daß der elektronische Steuerkreis von einer mit letzerem über einen Mechanismus verbundenen Batterie gespeist und das Einhalten eines vorgegebenen Wertes der Batteriespannung U_{b} selbsttätig überprüft wird, wobei bei Unterschreiten des Batteriespannung U_{b} entweder eine Zündung des Brenners verhindert und ein die Notwendigkeit eines Batterieaustausches anzeigendes Alarmsignal erzeugt und der Aufheiz- oder Heizvorgang des Petroleumofens selbsttätig ausgeschaltet werden.

9. Verfahren nach Anspruch 8, dadurch gekennzeichnet, daß bei unexakter Arbeitsposition der Batterie oder ihrem Entfernen aus dieser der mit dem elektronischen Steuerkreis schaltungsmäßig verbundene Mechanismus automatisch die Zündung des Brenners verhindert.

10. Verfahren nach Anspruch 9, dadurch gekennzeichnet, daß die automatische Verhinderung der Zündung des Brenners mechanisch erfolgt.

11. Verfahren nach Anspruch 1, dadurch gekennzeichnet, daß über den elektronischen Steuerkreis kontinuierlich eine Prüfung des Brennstoffpegels durchgeführt und bei Unterschreiten einer vorbestimmten Pegelhöhe automatisch ein intermittierendes Signal erzeugt wird.

12. Sicherheitsvorrichtung zum Überwachen und sicherheitsmäßigen Einhalten des Betriebs eines kaminlosen Ofens, insbesondere eines Petroleumofens, in einem Innenraum sowohl im normalen Heizzustand, bei dem die vom Brenner des Ofens erzeugte Flammenhöhe innerhalb eines vorbestimmten Bereiches liegt, dessen Überschreiten von einem Lichtsensor (19) einer Sensoreinrichtung strahlungssensitiv erfaßbar ist, der im Gehäuse des Petroleumofens in Zuordnung zur oberen Grenze des vorbestimmten, den normalen Heizzustand des Petroleumofens bestimmenden Bereiches der Flammenhöhe gehaltert ist, als auch außerhalb des normalen Heizzustandes, wobei beim Über- wie beim Unterschreiten des vorbestimmten Bereiches jeweils ein entsprechend erzeugtes Steuersignal einem mit einer Batterie verbundenen elektronischen Steuerkreis (14) eingebbar ist, über den eine, auch von Hand betätigbare Dochtverstelleinrichtung (3) des Brenners entsprechend einem Meßsignal des Lichtsensors beim Überschreiten des vorbestimmten Bereiches der Flammenhöhe dem normalen Heizzustand entsprechend verstellbar ist und der eine Zeitsteuereinrichtung aufweist, die mit einer Warneinrichtung und einer Einrichtung zum selbsttätigen Ausschalten des Brenners gekoppelt ist derart, daß bei Betrieb des Brenners des vorbestimmten Bereiches der Flammenhöhe über eine jeweils vorbestimmte Zeitspanne hinaus die Warneinrichtung und die Einrichtung zum selbsttätigen Ausschalten des Brenners zeitlich versetzt betätigbar sind, zur Durchführung des Verfahrens nach Patentanspruch 1 bis 11, dadurch gekennzeichnet, daß die Sensoreinrichtung zusätzlich einen mit einem Mikroprozessor gekoppelten O₂-Sensor (13) aufweist, der innerhalb des Gehäuses (2) des Petroleumofens (1) im unteren Gehäusebereich gehaltert ist, den Anteil von O₂ im Abgas des Brenners (4) innerhalb des Petroleumofens (1) erfaßt, der als Maß für die Überwachung des im Abgas des Brenners enthaltenen Anteils von CO dient und in ein das Steuersignal bildendes Spannungssignal des elektronischen Steuerkreises (14) umwandelbar und vom elektronischen Steuerkreis (14) der Dochtverstelleinrichtung (3), der Warneinrichtung und der Ausschalteinrichtung (16) für den Brenner (4), die jeweils mit dem elektronischen Steuerkreis (14) verbunden sind, eingebbar ist, wobei der Betrieb des Brenners (1) außerhalb des vorbestimmten Bereiches der Flammenhöhe das Spannungssignal des O₂-Sensors (13) eine Betätigung der Dochtverstelleinrichtung (3) zur Wiederherstellung des normalen Heizzustandes bewirkt und zur Überwachung des Betriebs bei niedrigster Flammenhöhe dient derart, daß bei einer vorbestimmten ersten und einer vorbestimmten zweiten, geringeren vom O₂-Sensor (13) erfaßten O₂-Konzentration im Abgas des Brenners (4) die Warneinrichtung bzw. die selbsttätige Ausschalteinrichtung (16) des Brenners (4) vom elektronischen Steuerkreis (14) in Funktion gesetzt ist, und daß eine Erschütterungssicherung (26) vorgesehen ist.

13. Vorrichtung nach Anspruch 12, gekennzeichnet durch einen mit der auf Erschütterungen ansprechenden Sicherung (26) gekoppelten Mechanismus (22,24), von dem bei Fehlen oder unkorrektem Einsatz der Batterie im Batteriegehäuse (21) eine Betätigung einer Zündeinrichtung des Brenners (4) verbindert oder die Dochtverstelleinrichtung (3) in ihrer Grundposition blockierbar ist, in der der Docht von Hand nicht anzündbar ist.

14. Vorrichtung nach Anspruch 13, dadurch gekennzeichnet, daß der Mechanismus (22,24) eine Funktionsfeder (22), die an einer Sensorplatte (23) des Batteriegehäuses (21) angreift und im Ruhezustand des Mechanismus (22,24) zusammengedrückt ist, sowie einen Auslösedraht (24) aufweist, dessen eines Ende mit der Sensorplatte (23) und dessen anderes Ende mit einer Auslöseplatte (25) der Sicherung verbunden und der im Ruhezustand des Mechanismus (22,24) locker ist, und daß bei Fehlen oder unkorrektem Einsatz der Batterie (20) die Sensorplatte (23) von der Funktionsfeder (22) des in Betrieb gesetzten Mechanismus (22,24) unter Spannung des Auslösedrahtes (24) im Batteriegehäuse (21) verschiebbar und die Auslöseplatte (25) der Sicherung (26) in Funktion setzbar ist.

15. Vorrichtung nach Anspruch 14, dadurch gekennzeichnet, daß die Auslöseplatte (25) der Sicherung (26) durch einen schwenkbaren Verriegelungshebel (27) ersetzt ist.

## Claims

1. A process of monitoring and ensuring the safe operation of an unvented oven and particularly of a kerosene heater in an indoorspace in the normal heating condition in which the height of the flames produced by the burner is within a predetermined range which is monitored by radiation-response means to detect flame heights outside said range, as well as in operation outside said normal heating condition, wherein flame heights higher and lower than said predetermined range causing corresponding control signals to be generated and to be coupled to an electronic control circuit so as to enable the normal heating condition to be restored or, if the burner consistently operates outside said predetermined flame height range for more than a predetermined period of time, to generate a warning signal and to automatically shut down the burner after a corresponding timeout delay, characterized in that the O₂ percentage in the burner off-gases inside the kerosene heater is detected sensitively and used as a measure for monitoring the amount of CO₂ in the burner off-gases and converted to a voltage signal forming said control signal, that in burner operation outside the predetermined flame height range the sensitive O₂ detection is effected under program control both for restoring the normal heating condition and for monitoring burner operation at minimum flame height, and that the electronic control circuit is used to generate the alarm signal and to automatically shut down the burner after a delay at predetermined first and second O₂ concentrations in the burner off-gases each corresponding to a predetermined CO₂ concentration in the indoor air, said second concentration being lower than said first concentration.

2. A process as in claim 1, characterized by the alarmsignal being generated and the burner shut down automatically when the O₂ concentration in the burner off-gas has reached a level corresponding to the maximum CO₂ concentration of 0,8 % permissible in the indoor air.

3. A process as in claim 1 and 2, characterized in that the automatic shut down of the burner is effected 90 seconds after the triggering of the warn signal indicating too low a level of O₂ or too high a level of CO/CO₂ in the burner offgas.

4. A process as. in claim 1 to 3, characterized in that each time the burner is switched on a maximum value of the voltage characterizing a sufficient ventilationcondition and again allowing the burner operation only after shut down the burner is determined as operating voltage Uₒ and being fixed for a predetermined length of time by a microprocessor of the electronic control circuit, whenn the burner has been shut down.

5. A process as in claim 4, characterized by the operating voltage being fixed for 45 minutes when the burner has shut down because of an excessive CO₂level in the indoor air.

6. A process as in claim 1, characterized in that the voltage from O₂ sensor is detected cyclically and compared with the preceding sensor voltage value.

7. A process as in claim 6, characterized in that the voltage from the O₂ sensor is detected every four minutes.

8. A process as in claim 1, characterized in that the electronic control circuit is powered by a battery which is connected through a mechanismn with the electronic control circuit and the voltage U_{b} is checked automatically for the stability of a prescribed value, with a battery voltage U_{b} lower than said prescribed value causing an ignition of the burner to be prevented and an alarm signal indicating the necessity of a battery replacement being generated and the warm-up or heating operating of the kerosene heater being terminated automatically.

9. A process as in claim 1 and 8 characterized in that an uncorrect working position of the battery or its removal from the working position the mechanismn connected with the control circuit cause ignition of the burner to be prevented automatically.

10. A process as in claim 9, characterized in that burner ignition is prevented by mechanical means.

11. A process as in claim 1, characterized in that the electronic control circuit is used to continuously check the fuel level and to generate an intermittent signal in response to the fuel dropping below a predetermined level.

12. Safety apparatus for monitoring and ensuring the safe operation of an unvented oven and particularly of a kerosene heater in an indoor space in the normal heating condition in which the height of the flames produced by the burner is within a predetermined range which is monitored to detect flame heights outside the range by a light sensor of a sensor means mounted in the housing of the kerosene heater in association with the top limit of a predetermined range of flame heights, defining the normal heating condition of the kerosene heater, as well in operation outside said normal heating condition, wherein flame heights higher and lower than said predetermined range causing a corresponding control signal to be generated and to be coupled to an electronic control circuit which is connected to the battery and through which wick adjusting means of the burner may be adjusted according with a measuring signal from the light sensor in response to the flame height being outside said predetermined flame height range, said wick adjusting means also being adjustable by hand, and compri ing timing means being coupled to warning means and means for automatically shutting the burner down and actuatable with delay when the burner is operated above said predetermined flame height range to a time longer than predetermined, for practicing the process of claim 1 to 11, characterized by the sensor means additionally comprising an O₂ sensor (13) coupled to a microprocessor, said sensor (13) being mounted within housing (2) of kerosene heater (1) in the bottom housing position, detecting the O₂ percentage in the burner off-gases inside the kerosene heater (1), said O₂ percentage is used as a measure for monitoring the amount of CO₂ in the burner off-gases and converted to a voltage signal forming said control signal in the electronic control circuit (14) coupling said control signal to the wick adjusting means (3), the warning means and shut down means (16) for the burner (4), each of them are connected with the electronic control circuit (14), wherein, when the burner (4) is operating outside said predetermined flame height range, the voltage signal of the O₂ Sensor is causing the wick adjusting means (3) to re-establish the normal heating condition of the kerosene heater (1) and is serving to monitor the operation of the burner (4) at the lowest flame height in a manner, that with predetermined first and second O₂ concentration in the off-gases of burner (4) warning means and the automatic shut down means (16) of burner (4) are operated by the electronic control circuit (14) with said second concentration being lower than said first concentration. and that a vibration protection means (26) is provided.

13. Apparatus as in claim 12, characterized by a mechanism (22, 24) coupled with vibration-responsive protecting means (26) to prevent the igniting means of burner (4) from being activated or to cause wick adjusting means (3) to be latched in its basic position in which the wick cannot be ignited by hand if the battery is missing or improperly placed in battery case (21).

14. Apparatus as in claim 13, characterized by mechanism (22, 24) comprising a functional spring (22) engaging a sensor plate 823) of battery case (21) and compressed in the rest condition ofmechanism (22, 24) as well as a triggering wire (24) having its ends connected to sensor plate (23) and to a triggering plate (25) of protection means (26), respectively, said triggering wire being slack in the rest position of mechanism (22, 24), wherein the absence or an inproper placement of battery (20) causes sensor plate (23) to be displaced in the battery case (21) by functional spring (22) of the activated mechanism (22, 24), triggering wire (24) to be stretched taut and triggering plate (25) of protection device (26) to be activated.

15. Apparatus as in claim 14, characterized by triggering plate (25) of protection device (26) being replaced by a pivotable latch (27).

## Revendications

1. Procédé pour la surveillance et l'observation en matière de sécurité du fonctionnement d'un four sans cheminée, tout particulièrement d'un four à pétrole dans un intérieur non seulement en état de chauffage normal où la hauteur de flamme produite par le brûleur du four se situe dans un domaine prédéterminé dont le dépassement est enregistré sensitivement mais aussi du fonctionnement en-dehors de l'état normal de chauffage, un signal électronique de commande étant produit respectivement lors du dépassement vers le bas ou vers le haut du domaine prédéterminé et étant introduit dans un circuit électronique de commande afin que d'une part l'état de chauffage normal peut être rétabli et que d'autre part lors du fonctionnement continu du brûleur en-dehors du domaine prédéterminé de la hauteur de flamme surpassant une durée prédéterminée un signal d'avertissement est produit et, après un retardement correspondant, le brûleur est mis hors de service automatiquement,
caractérisé par le fait
que la part du O₂ dans le gaz d'échappement du brûleur en-dedans du four à pétrole est enregistrée sensitivement et est utilisée comme mesure pour la surveillance de la part de CO₂ comprise dans le gaz d'échappement du brûleur et est transformée dans un signal de tension formant le signal de commande, l'enregistrement sensitif à réglage programmé de O₂ lors du fonctionnement du brûleur en-dehors du domaine prédéterminé de la hauteur de flamme étant utilisé non seulement pour le rétablissement de l'état normal de chauffage mais aussi pour la surveillance du fonctionnement avec une hauteur minime de flamme et par-dessus un circuit de commande électronique la production du signal d'avertissement ainsi que la mise hors de service automatique retardée du brûleur étant réalisées respectivement lors d'une première part prédéterminée de O₂ ou d'une deuxième part prédéterminée de O₂ plus faible dans le gaz d'échappement du brûleur correspondant respectivement à une part prédéterminée de CO₂ dans l'air intérieur.

2. Procédé suivant revendication 1, caractérisé par le fait que la production du signal d'avertissement et la mise hors de service automatique du brûleur sont réalisées lorsque la part de O₂ dans le gaz d'échappement du brûleur a atteint la valeur correspondant à la part maximum admissible de 0,8% de CO₂ de l'air intérieur.

3. Procédé suivant revendications 1 et 2, caractérisé par le fait que la mise hors de service automatique du brûleur est réalisée 90 secondes après le déclenchement du signal d'avertissement indiquant le niveau trop faible de O₂ ou le niveau trop élevé de CO/CO₂ dans le gaz d'échappement du brûleur.

4. Procédé suivant revendications 1 à 3, caractérisé par le fait qu'après chaque mise en service du brûleur une valeur de tension maximum caractérisant un bon état d'aération de l'intérieur avec laquelle le fonctionnement du brûleur ne peut recommencé qu'après une mise hors de service est déterminée moyennant un microprocesseur d'un circuit de commande électronique comme tension de service Uₒ et est ajustée pour une période prédéterminée lorsque le brûleur a été mis hors de service.

5. Procédé suivant revendication 4, caractérisé par le fait que la tension de service est ajustée pour 45 minutes lorsque le brûleur a été mis hors de service en raison d'un niveau de CO₂ trop élevé de l'air intérieur.

6. Procédé suivant revendication 1, caractérisé par le fait que la tension du senseur de O₂ est enregistrée cycliquement et est comparée à la valeur précédentes de la tension sensorique.

7. Procédé suivant revendication 6, caractérisé par le fait que l'enregistrement de la tension du senseur de O₂ est effectué toutes les 4 minutes.

8. Procédé suivant revendication 1, caractérisé par le fait que le circuit de commande électronique est alimenté par une pile reliée à celui-ci par un mécanisme et l'observation d'une valeur donnée de la tension de pile U_{b} est vérifiée automatiquement, tout en empêchant ou bien un allumage du brûleur lors d'un dépassement vers le bas de la tension de pile et en produisant un signal d'avertissement indiquant la nécessité d'un remplacement de pile et en arrêtant automatiquement le procédé d'échauffement ou de chauffage du four à pétrole.

9. Procédé suivant revendications 1 à 8, caractérisé par le fait que lors d'une position inexacte de travail de la pile ou lors de son écartement de celle-ci le mécanisme connecté au circuit de commande électronique empêche automatiquement l'allumage du brûleur.

10. Procédé suivant revendication 9, caractérisé par le fait que l'empêchement automatique de l'allumage du brûleur est réalisé de manière mécanique.

11. Procédé suivant revendication 1, caractérisé par le fait que moyennant le circuit de commande électronique le niveau de combustible est contrôlé continuellement et un signal intermittant est produit automatiquement lors du dépassement vers le bas d'un niveau prédéterminé.

12. Dispositif de sécurité pour la surveillance et l'observation en matière de sécurité du fonctionnement d'un four sans cheminée, tout particulièrement d'un four à pétrole dans un intérieur non seulement en état de chauffage normal où la hauteur de flamme produite par le brûleur du four se situe dans un domaine prédéterminé dont le dépassement peut être enregistré sensitivement par un senseur de lumière d'un dispositif sensorique suspendu dans le boîtier du four à pétrole en coordination avec la limite supérieur du domaine prédéterminé de la hauteur de flamme déterminant l'état de chauffage normal du four à pétrole mais aussi du fonctionnement en-dehors de l'état normal de chauffage où lors du dépassement vers le bas ou vers le haut du domaine prédéterminé un signal de commande respectivement produit peut être introduit dans un circuit de commande électronique connecté à une pile par-dessus un dispositif de réglage de mèche du brûleur également manoeuvrable à la main peut être réglé conformément à un signal de mesure de senseur de lumière lors du dépassement du domaine prédéterminé de la hauteur de flamme correspondant à l'état de chauffage normal et qui dispose d'un dispositif de commande horaire couplé à un dispositif d'avertissement et à un dispositif de mise hors de service automatique du brûleur de sorte que lors du fonctionnement du brûleur dans le domaine prédéterminé de la hauteur de flamme surpassant une période prédéterminée le dispositif d'avertissement et le dispositif de mise hors de service automatique du brûleur peuvent être actionnés à temps retardé, pour la réalisation du procédé suivant revendications 1 à 11, caractérisé par le fait que le dispositif sensorique présente additionnellement un senseur de O₂ (13) couplé à un microprocesseur suspendu à l'intérieur du boîtier (2) du four à pétrole (1) dans la zone inférieure du boîtier, enregistre la part de O₂ dans le gaz d'échappement du brûleur (4) en-dedans du four à pétrole (1) servant de mesure pour la surveillance de la part de CO contenue dans le gaz d'échappement du brûleur et pouvant être transformée dans un signal de tension du circuit de commande électronique (14) formant le signal de commande et pouvant être introduite par le circuit de commande électronique (14) du dispositif de réglage de mèche (3), du dispositif d'avertissement et du dispositif de mise hors de service (16) pour le brûleur (4) reliés respectivement au circuit de commande électronique (14), le fonctionnement du brûleur (1) en-dehors du domaine prédéterminé de la hauteur de flamme entraînant le signal de tension du senseur de O₂ (13), un actionnement du dispositif de réglage de mèche (3) pour le rétablissement de l'état de chauffage normal et servant à la surveillance du fonctionnement à hauteur de flamme minimum de sorte que lors d'une première concentration de O₂ prédéterminée et d'une deuxième concentration de O₂ plus faible dans le gaz d'échappement du brûleur (4) enregistrée par le senseur de O₂ (13) le dispositif d'avertissement ou le dispositif de mise hors de service automatique (16) du brûleur (4) sont actionnés par le circuit de commande électronique (14) et qu'un dispositif de sûreté contre les vibrations (26) est prévu.

13. Dispositif suivant revendication 12, caractérisé par un mécanisme (22, 24) couplé au dispositif de sûreté (26) répondant à des vibrations empêchant lors de l'absence ou d'un montage incorrect de la pile dans le boîtier de pile (21) un actionnement d'un dispositif d'allumage du brûleur (4) ou pouvant bloquer le dispositif de réglage de mèche (3) dans sa position de base dans laquelle la mèche ne peut pas être allumée à la main.

14. Dispositif suivant revendication 13, caractérisé par le fait que le mécanisme (22, 24) présente un ressort de fonctionnement (22) attaquant à une plaque à senseurs (23) du boîtier de pile (21) et pressé en état de repos du mécanisme (22, 24) ainsi qu'un fil de déclenchement (24) dont une des extrémités est reliée à la plaque à senseurs (23) et dont l'autre extrémité est reliée à une plaque de déclenchement (25) du dispositif de sûreté et qui est desserré en état de repos du mécanisme (22, 24) et par le fait que lors de l'absence ou d'un montage incorrect de la pile (20) la plaque à senseurs (23) peut être déplacée par le ressort de fonctionnement (22) du mécanisme (22, 24) mis en action en serrant le fil de déclenchement (24) dans le boîtier de pile (21) et la plaque de déclenchement (25) du dispositif de sûreté (26) peut être mise en action.

15. Dispositif suivant revendication 14, caractérisé par le fait que la plaque de déclenchement (25) du dispositif de sûreté (26) est remplacée par un levier de verrouillage pivotant (27).
